# FASCICULE DE BREVET EUROPEEN

(11) **EP 0 502 941 B1**
(45) Date de publication et mention de la délivrance du brevet: **02.06.1993**
(21) Numéro de dépôt: 91900270.9
(22) Date de dépôt: 27.11.1990
(51) Int. Cl.: B05B 1/34, B05B 1/12, B05B 1/30

(54) **DISPOSITIF A POMME D'ARROSOIR DESTINE A EQUIPER LES DOUCHES OU LES DOUCHETTES**
VORRICHTUNG MIT EINEM BRAUSEKOPF ZUR AUSRÜSTUNG DER BRAUSEN
SPRINKLING ROSE DEVICE FOR SHOWERS

(30) Priorité: 27.11.1989 FR 8915572
(43) Date de publication de la demande: 16.09.1992
(73) Titulaire: TOURNIER, Pierre, F-31430 Le Fousseret (FR)
(72) Inventeur: TOURNIER, Pierre, F-31430 Le Fousseret (FR)
(74) Mandataire: Bruder, Michel
(86) Numéro de dépôt international: FR9000859
(87) Numéro de publication internationale: WO9108055

(56) Documents cités:
- DE-C- 276 057
- FR-A- 690 161
- FR-A- 824 149

## Description

La présente invention concerne un dispositif à pomme d'arrosoir destiné à équiper les douches ou les douchettes.

Il existe un certain nombre de dispositifs à pomme d'arrosoir visant, par exemple, à diminuer la consommation d'eau grâce à l'adjonction de dispositifs, tels des ajutages, limitant le débit d'eau, ou visant encore à obtenir un jet de puissance et de largeur réglables. A cet égard, on connaît notamment le brevet français FR-A-824 149 au nom de la Société JACOB DELAFON qui concerne un dispositif servant à la dispersion et à la pulvérisation d'eau, utilisable notamment dans les appareils à douche ou les jets d'arrosage ; ce dispositif de pulvérisation comporte un noyau intérieur hélicoïdal imprimant au jet liquide un mouvement de rotation, ce noyau hélicoïdal étant disposé dans un manchon concentrique, mobile de préférence axialement, ce qui permet de modifier l'espace libre entre ledit noyau hélicoïdal et ledit manchon mobile et, par suite, de régler la finesse de pulvérisation. Des dispositifs équivalents sont également proposés dans les brevets américains US-A-3 104 829 ou US-A-3 146 674, ces dispositifs comprenant encore un dispositif susceptible d'imprimer un mouvement tourbillonnaire au jet liquide, de manière à obtenir un brassage d'eau et d'air propre à maintenir en sortie du dispositif une pluie d'arrosage comparable à celle obtenue conventionnellement, pour une consommation d'eau nettement réduite.

Dans tous ces dispositifs connus, il n'est cependant pas possible de régler séparément l'intensité et la finesse de la pulvérisation du jet liquide. Par exemple, dans le brevet JACOB DELAFON, le noyau hélicoïdal proposé comme moyen déflecteur, imprimant au jet liquide un mouvement de rotation, coulisse coaxialement à l'intérieur d'un manchon d'alésage tronconique permettant d'obtenir simultanément, soit un tourbillon correspondant à un haut degré de dispersion et de pulvérisation d'un jet liquide intense, soit un ensemble de veines d'eau hélicoïdales entourées d'une nappe liquide conique, sans composante tangentielle, qui atténuent le mouvement tourbillonnaire et le degré de finesse de la pulvérisation. Il est donc impossible d'obtenir un jet large peu intense, ou tout simplement intense sans être large, et ceci pour une même consommation d'eau (il serait bien entendu possible d'augmenter l'intensité du jet en augmentant le débit). Un autre inconvénient des dispositifs connus consiste en ce que, lorsque le jet est dispersé au maximum, il est systématiquement appauvri en son centre, ce qui constitue pour nombre d'utilisateurs une gêne importante.

La présente invention vise à remédier à ces inconvénients en proposant un dispositif à pomme d'arrosoir destiné à équiper les douches ou les douchettes au niveau de la sortie d'une conduite d'eau, caractérisé en ce qu'il comporte au moins un moyen déflecteur constitué par une pluralité d'aubes périphériques d'un axe central, disposé coaxialement dans une première chambre intérieure, préférentiellement cylindrique, qui est ménagée dans une douille vissée à force à l'extrémité de ladite conduite d'eau, ladite première chambre étant prolongée vers le bas par une seconde chambre intérieure, cylindrique ou conique, débouchant sur un ajutage calibré en regard duquel on peut rapprocher ou éloigner une plaque de sortie percée formant la face avant d'un manchon concentrique monté coulissant autour de ladite douille.

Selon la présente invention, la position de l'ajutage calibré est donc fixe et l'intensification du jet d'eau tourbillonnaire issu du moyen déflecteur supérieur qui en résulte n'est, de cette manière, en aucune façon dépendante de la position longitudinale du manchon concentrique, coulissant autour de la douille, et qui porte, à son extrémité, une plaque de sortie percée de trous dont le déplacement longitudinal permet de faire varier l'angle de diffusion du jet liquide. A cet égard, lorsque la plaque de sortie se trouve au plus près de l'ajutage calibré, le jet liquide est intense et présente une largeur maximale ; à l'inverse, lorsque la plaque de sortie du manchon est éloignée au maximum par rapport à l'ajutage calibré fixe, le jet liquide sortant de cet ajutage vient taper la paroi interne dudit manchon, cassant ainsi la violence du jet tout en réduisant sa largeur.

En outre, selon une caractéristique complémentaire de la présente invention, la plaque de sortie percée formant la face avant du manchon comporte un trou central, préférentiellement oblong, entouré de trous périphériques plus petits, régulièrement répartis autour dudit trou central ; de cette manière, il existe une première position intermédiaire du manchon le long de la douille, pour laquelle le jet liquide diffusé en sortie de l'ajutage calibré fixe vient juste atteindre la limite entre le trou central et les trous périphériques de la plaque de sortie, cette première position intermédiaire déterminant la limite au-delà de laquelle le jet est intense. Puis, entre cette première position intermédiaire et la position d'élongation maximale du manchon le long de la douille, le jet liquide atteint les trous périphériques de la plaque de sortie, sans toutefois frapper la paroi interne du manchon, ledit jet étant alors diffusé plus finement tout en ayant perdu de sa puissance. Enfin, lorsque le manchon dépasse cette seconde position intermédiaire, la puissance du jet va en décroissant avec une largeur quasiment fixe.

Selon une autre caractéristique de la présente invention, il est prévu que le moyen déflecteur à aubes soit pourvu de moyens auxiliaires permettant de nourrir le jet liquide sortant de l'ajutage en son centre et, à cet égard, la présente invention propose deux variantes, à savoir :
- chaque aube du moyen déflecteur présente une échancrure inférieure favorisant le regroupement de certains filets d'eau le long de son axe central, ledit axe central se termine par une pointe recomposant lesdits filets d'eau en un seul jet tourbillonnaire central de viscosité réduite.
- l'axe central du moyen déflecteur à aubes est alésé longitudinalement pour former un tube laissant le passage à un flux d'eau central non tourbillonnaire permettant de nourrir directement le jet en son centre.

Ces caractéristiques complémentaires du moyen déflecteur à aubes, équivalentes quant à leur résultat, ne nuisent aucunement à l'économie d'eau que procure le moyen déflecteur à aubes en amont de l'ajutage. En outre, la portion centrale du jet liquide ainsi traitée est suffisamment petite pour ne pas influer sur le comportement du liquide animé, en périphérie, d'un mouvement tourbillonnaire.

Selon encore une autre caractéristique de l'invention, la structure de la portion centrale du jet est préservée tout le long de son trajet dans le dispositif à pomme d'arrosoir puisque, ainsi qu'il est mentionné plus haut, la plaque de sortie est percée en son centre d'un trou oblong, dont le rôle principal est de laisser passer, sans perte de puissance ni déviation, ladite portion centrale du jet.

D'autres caractéristiques et avantages de la présente invention ressortiront mieux de la description qui va suivre de deux formes de réalisation données à titre d'exemples non limitatifs d'un dispositif à pomme d'arrosoir conforme à la présente invention en référence aux dessins annexés sur lesquels :
- la figure 1 présente deux demi-vues, l'une extérieure, l'autre en coupe transversale, d'un dispositif à pomme d'arrosoir conforme à une première forme de réalisation de l'invention,
- la figure 2 est une vue en perspective d'une première variante d'un moyen déflecteur à aubes utilisé dans le dispositif à pomme d'arrosoir représenté sur la figure 1,
- la figure 3 présente deux demi-vues, l'une extérieure, l'autre en coupe transversale, d'une deuxième forme de réalisation d'un dispositif à pomme d'arrosoir conforme à la présente invention,
- la figure 4 est une vue en perspective du moyen déflecteur à aubes utilisé dans le dispositif à pomme d'arrosoir représenté sur la figure 3,
- la figure 5 est une vue de dessus du moyen déflecteur représenté sur la figure 4.

On décrira tout d'abord les parties communes des deux formes d'exécution de l'invention telles que représentées sur les figures 1 et 3. Ainsi, le dispositif à pomme d'arrosoir selon l'invention, qui est monté à l'extrémité d'une conduite d'eau 1 de manière à constituer un dispositif de douche, comporte une douille 2, cylindrique et creuse, qui est pourvue, à sa partie supérieure, d'un filetage intérieur 2a, destiné à être vissé à force sur le filetage extérieur 1a de ladite conduite 1. Cette douille 2 sert de corps d'assemblage à un ensemble de moyens tels que :
- un moyen d'arrêt des corps étrangers transportés par l'eau venant de la conduite 1, constitué par une crépine 3 dont les trous 3a ont un calibre déterminé par la dimension des grains de sable, des boues, des morceaux de calcaire ou de tartre, que l'on veut stopper. Cette crépine 3 est placée à l'extrémité basse du filetage intérieur 2a de la douille 2, en appui positif sur une rive annulaire 4 en déport intérieur vis à vis dudit filetage 2a ; la profondeur de cette rive annulaire 4 est inférieure à l'épaisseur de la crépine cylindrique 3, de sorte que cette dernière puisse servir de joint d'étanchéité entre la conduite d'eau 1 et la douille 2.
- un moyen déflecteur 5, susceptible de créer des filets d'eau tourbillonnaires modifiant la viscosité apparente du fluide, et procurant une économie d'eau. Ce moyen déflecteur 5 est situé dans une première chambre intérieure 6 cylindrique, de diamètre égal au diamètre intérieur de la rive annulaire 4.

Conformément aux figures 2, 4 et 5, le moyen déflecteur 5 est constitué par une pluralité d'aubes 7 périphériques d'un axe central 8, colinéaire avec l'axe de symétrie de la douille 2 cylindrique ; les aubes 7 sont inclinées verticalement d'un angle proche de 45°, et se succèdent régulièrement du haut vers le bas de l'axe central 8.

Par ailleurs, chacune des aubes 7 présente une arête supérieure 7a, l'ensemble des arêtes 7a définissant un même plan vertical (passant, en outre, par l'axe central 8). De cette façon, le fluide ayant traversé la crépine cylindrique 3 glisse sur les aubes 7 qui impriment à ce fluide un mouvement tourbillonnaire, et le brassent avec l'air contenu dans la chambre intérieure 6 - on notera, en l'espèce, qu'il n'est effectué aucun apport d'air, contrairement à certains dispositifs connus visant à économiser l'eau -. On notera également que la partie supérieure 8a de l'axe central 8 maintient le moyen déflecteur 5 sur l'axe de symétrie de la chambre intérieure 6, grâce à un trou percé au centre de la crépine 3. La hauteur de cette chambre 6 est par ailleurs prévue de manière à procurer un léger jeu longitudinal au moyen déflecteur 5, retardant ainsi son entartrage qui serait plus rapide si ce déflecteur 5 était fixe.

Selon la variante de l'invention représentée sur les figures 1 et 2, chaque aube 7 présente une échancrure inférieure 7b favorisant le regroupement des filets d'eau tourbillonnaires le long de l'axe central 8, qui se termine, par ailleurs, par une pointe 8b recomposant lesdits filets en un seul jet tourbillonnaire central, permettant de nourrir le jet en son centre.

Dans cette variante, la première chambre intérieure 6 est prolongée en aval par une deuxième chambre intérieure 9 tronconique, se rétrécissant progressivement vers le bas pour servir de logement à un ajutage amovible 10 destiné à augmenter la puissance du jet rendu tourbillonnaire, en amont, par le moyen déflecteur 5. Cet ajutage 10, qui accroît également la diffusion du jet, est calibré suivant le débit d'eau maximal désiré. Du fait qu'il soit monté amovible au fond de la chambre intérieure 9 tronconique, l'ajutage 10 peut être facilement remplacé, ce qui permet d'adapter son diamètre intérieur à la pression disponible sur le réseau de distribution d'eau.

Dans la variante représentée sur les figures 3, 4 et 5, l'axe central 8 du moyen déflecteur 5 est alésé longitudinalement pour présenter la forme d'un tube laissant le passage à un flux d'eau central échappant au mouvement tourbillonnaire imprimé au flux périphérique par les aubes 7. Cette disposition permet également de nourrir le jet en son centre, le jet central non tourbillonnaire sortant au bas dudit tube se dirigeant vers l'ajutage amovible 10, également calibré suivant le débit d'eau maximal désiré. On notera que dans cette variante, la deuxième chambre intérieure 9 n'est pas tronconique mais simplement cylindrique, le moyen déflecteur 5 venant alors en appui sur un épaulement 11 séparant les deux chambres intérieures 6 et 9. Dans cette variante, l'ajutage 10 prend appui par un épaulement 10a sur une rive 9a ménagée autour d'un orifice prévu au centre et dans le fond de ladite chambre intérieure cylindrique 9.

Par ailleurs, il est à noter que l'alésage ménagé dans l'ajutage 10 peut soit, à la manière de la figure 1, se composer de deux parties tronconiques entourant une partie centrale cylindrique, déterminant son diamètre minimum (effet de Venturi), soit, à la manière de la figure 3, être constitué d'une unique partie cylindrique de diamètre constant.

Suivant l'invention, et d'une manière commune aux deux variantes précitées, un manchon 12 est monté coulissant sur la douille 2 et permet au jet tourbillonnaire intensifié sortant de l'ajutage 10 d'être plus ou moins largement diffusé par une plaque de sortie percée 12a formant la face avant dudit manchon 12.

Conformément au détail représenté sur la figure 1, cette plaque de sortie 12a comporte un trou central 13, préférentiellement circulaire ou oblong, qui est entouré de trous périphériques 14 plus petits et régulièrement répartis autour dudit trou central 13. Suivant l'invention, la plaque de sortie 12a possède une épaisseur suffisante pour que la paroi du trou central 13 constitue un guide pour le jet tourbillonnaire intensifié issu de l'ajutage 10. De cette façon, il existe une position du manchon 12 le long de la douille 2 pour laquelle le jet d'eau présente une ouverture angulaire minimale et une puissance maximale ; à l'inverse, lorsque, conformément aux demi-vues extérieures droites des figures 1 et 3, le manchon 12 se trouve en élongation maximale vers le bas, le jet tourbillonnaire intensifié issu de l'ajutage 10 peut atteindre les trous périphériques 14, faisant perdre sa puissance au jet liquide sortant de la plaque de sortie 12a. Dans cette position basse, le manchon 12 vient en butée, par une griffe annulaire 12b se trouvant en déport intérieur à son sommet, contre un épaulement annulaire 2b en saillie, ménagé à cet effet le long de la douille 2.

Dans la variante représentée sur la figure 1, la douille 2 est cannelée, les cannelures 2c procurant des encoches annulaires successives coopérant avec la griffe annulaire 12b ; à cet égard, ladite griffe annulaire 12b peut être formée par une collerette continue, ou par une succession plus ou moins régulière d'ergots, le choix de réalisation de ladite griffe 12b dépendant de la fermeté de blocage que l'on veut obtenir. Une fois bloqué en position, le manchon 12 peut ainsi tourner librement autour de la douille 2, la griffe annulaire 12b se déplaçant avec peu de frottement dans la cannelure annulaire 2c dans laquelle elle se trouve. Dans cette même variante, la douille 2 est pourvue à son extrémité inférieure d'un alésage annulaire 2e qui coopère, pour le centrage du manchon 12, avec une bague annulaire 12c s'étendant vers l'intérieur dudit manchon 12 par rapport à la plaque de sortie percée 12a. Le guidage du manchon 12 est également assuré par le contact à frottement de sa paroi intérieure sur la paroi extérieure de ladite douille 2. Par ailleurs, selon une autre caractéristique de cette forme d'exécution de l'invention, la plaque de sortie percée 12a forme avec la bague 12c une pièce unique qui est rapportée à l'avant du manchon 12 après le vissage à force de la douille 2 sur le filetage extérieur 1a de la conduite d'eau 1. A cet effet, un logement 15, pouvant recevoir une clé de serrage (par exemple, une clé à six pans), est prévu sous l'ajutage 10, et contribue d'ailleurs à son maintien ; de cette manière, on peut visser à fond la douille 2 sur le filetage 1a, puis fermer le manchon 12 à son extrémité en collant, en enclipsant, ou encore de toute autre manière, la pièce formée par ladite plaque de sortie 12a et la bague 12c.

Dans une autre variante représentée sur la figure 3, la douille 2 est filetée plutôt que cannelée, les filets 2d coopérant alors avec la griffe annulaire 12b du manchon 12 qui peut alors être déplacé le long de la douille 2 par rotation. Néanmoins, il est prévu que la griffe annulaire 12b présente une élasticité suffisante pour que le manchon 12 puisse être simplement tiré le long de la douille 2, les filets 2d se comportant alors à la manière des cannelures 2c d'une douille 2 cannelée (figure 1). A cet égard, il est de toute manière évident que l'inclinaison des filets 2d d'une douille 2 filetée peut-être suffisamment faible pour que les différences avec un ensemble de cannelures 2c adjacentes soient négligeables. Dans cette variante, on a choisi un mode de montage différent du dispositif de douche : la plaque de sortie 12a forme ici une seule pièce avec le corps cylindrique 12d (fig.1) du manchon 12, un clip supérieur 16, du type d'un cylindre à linguets, venant s'emboîter dans l'espace ménagé à cet effet entre la paroi extérieure de la douille 2 et la paroi interne dudit corps cylindrique 2d ; un ergot annulaire 16a du clip 16 s'encastre alors dans une rainure 12e ménagée dans le corps cylindrique 12d du manchon 12 et empêche le retrait dudit clip 16, ledit manchon 12 présentant ainsi une forme extérieure similaire à celle proposée comme première variante à la figure 1. Le serrage de la douille 2 sur le filetage 1a de la conduite d'eau 1 ne s'obtient plus, dans ce cas, par le biais d'un logement pouvant recevoir une clé de serrage mais il est tout simplement prévu de réaliser deux trous 17 à l'avant de la douille 2, en vis-à-vis desquels on puisse amener deux trous périphériques 14 de la plaque de sortie percée 12a du manchon 12, un cavalier, non représenté sur les figures, pouvant alors être introduit au travers des trous 14 et 17 mis en coïncidence pour que la rotation dudit manchon 12 entraîne celle de la douille 2 intérieure qui peut ainsi être vissée sur la conduite d'eau 1.

On peut aussi munir les dispositifs de douche précédemment décrits d'une enveloppe protectrice, non représentée sur les dessins pour la clarté de ceux-ci, et ne laissant apparaître que l'extrémité du manchon 12.

Le domaine de l'invention est celui des dispositifs à pomme d'arrosoir destinés à équiper, en particulier, les douches ou les douchettes.

## Revendications

1. Dispositif à pomme d'arrosoir destiné à équiper les douches ou les douchettes au niveau de la sortie d'une conduite d'eau (1), ce dispositif comportant au moins un moyen déflecteur (5) constitué par une pluralité d'aubes (7) périphériques d'un axe central (8), disposé coaxialement dans une première chambre intérieure (6), préférentiellement cylindrique, qui est ménagée dans une douille (2) vissée à force à l'extrémité de ladite conduite d'eau (1), ladite première chambre (6) étant prolongée vers le bas par une seconde chambre intérieure (9), cylindrique ou conique, débouchant sur un ajutage (10) calibré, caractérisé en ce qu'une plaque de sortie (12a) percée formant la face avant d'un manchon (12) concentrique monté coulissant autour de ladite douille (2) peut être rapprochée ou éloignée de l'ajutage (10).

2. Dispositif à pomme d'arrosoir suivant la revendication 1, pour lequel chaque aube (7) du moyen déflecteur (5) présente une échancrure inférieure (7b) favorisant le regroupement de certains filets d'eau tourbillonnaires le long de l'axe central (8), caractérisé en ce que ledit axe central (8) se termine par une pointe (8b) recomposant lesdits filets d'eau en un seul jet tourbillonnaire central (8) permettant de nourrir le jet en son centre.

3. Dispositif à pomme d'arrosoir suivant la revendication 1, caractérisé en ce que l'axe central (8) du moyen déflecteur (5) est alésé longitudinalement pour former un tube laissant le passage à un flux d'eau central non tourbillonnaire nourrissant le jet en son centre.

4. Dispositif à pomme d'arrosoir suivant l'une quelconque des revendications précédentes, caractérisé en ce que la plaque de sortie (12a) percée formant la face avant du manchon (12) concentrique comporte un trou central (13), préférentiellement circulaire ou oblong, entouré de trous périphériques (14) plus petits.

5. Dispositif à pomme d'arrosoir suivant l'une quelconque des revendications précédentes, caractérisé en ce que la douille (2) est cannelée, les cannelures (2c) procurant des encoches annulaires successives pouvant recevoir une griffe annulaire (12b) se trouvant en déport intérieur au sommet du manchon (12) concentrique coulissant le long de ladite douille (2).

6. Dispositif à pomme d'arrosoir suivant l'une quelconque des revendications 1 à 4, caractérisé en ce que la douille (2) est filetée, les filets (2d) coopérant avec une griffe annulaire (12b) complémentaire se trouvant en déport intérieur au sommet du manchon (12) concentrique coulissant le long de ladite douille (2).

7. Dispositif à pomme d'arrosoir suivant l'une quelconque des revendications précédentes, comprenant un moyen d'arrêt des corps étrangers transportés par l'eau de la conduite (1) du type d'une crépine (3), caractérisé en ce que ladite crépine (3) sert avantageusement de joint d'étanchéité entre ladite conduite (1) et ladite douille (2).

## Patentansprüche

1. Brausekopf zur Ausrüstung von Duschen oder Schlauchbrausen am Ausgang einer Wasserleitung (1), mit mindestens einer Ablenkvorrichtung (5), die aus mehreren Schaufeln (7) am Umfang eines Mittelbolzens (8) besteht, der koaxial in einer vorzugsweise zylindrischen ersten Innenkammer (6) angeordnet ist, die in einer Hülse (2) vorgesehen ist, welche fest an Ende der genannten Wasserleitung angeschraubt ist, wobei die erste Kammer (6) nach unten durch eine zylindrische oder konische zweite Innenkammer (9) verlängert, ist, die an einer kalibrierten Düse (10) mündet, **dadurch gekennzeichnet**, daß eine gelochte Auslaßplatte (12a), die die Vorderseite einer konzentrischen Muffe (12) bildet, welche um die genannte Hülse (2) gleitend angeordnet ist, an die Düse (10) angenähert oder von ihr entfernt werden kann.

2. Brausekopf-Vorrichtung nach Anspruch 1, bei der jede Schaufel (7) der Ablenkvorrichtung (5) eine untere Aussparung (7b) aufweist, welche die Sammlung gewisser turbulenter Stromfäden längs des Mittelbolzens (8) begünstigt, **dadurch gekennzeichnet**, daß dieser Mittelbolzen in einer Spitze (8b) ausläuft, die die genannten Wasserfäden zu einem einzigen mittleren turbulenten Strahl vereinigt, der den Strahl in seiner Mitte zu speisen gestattet.

3. Brausekopf-Vorrichtung nach Anspruch 1, **dadurch gekennzeichnet**, daß der Mittelbolzen (8) der Ablenkvorrichtung (5) in Längsrichtung durchbohrt ist, um eine Röhre zu bilden, die eine mittlere, nicht turbulente Wasserströmung hindurchläßt, welche den Strahl in seiner Mitte speist.

4. Brausekopf-Vorrichtung nach einem der vorhergehenden Ansprüche, **dadurch gekennzeichnet**, daß die gelochte Auslaßplatte (12a), die die Vorderseite der konzentrischen Muffe (12) bildet, ein vorzugsweise rundes oder längliches Mittelloch (13) aufweist, das am Umfang von kleineren Löchern (14) umgeben ist.

5. Brausekopf-Vorrichtung nach einem der vorhergehenden Ansprüche, **dadurch gekennzeichnet,** daß die Hülse (2) gerippt ist, wobei die Rippen (2c) ringförmige, aufeinanderfolgende Vertiefungen bilden, die eine ringförmige Klaue (12b) aufzunehmen vermögen, die sich an der Innenseite am Ende der konzentrischen Muffe (12) befindet, die längs der erwähnten Hülse gleitet.

6. Brausekopf-Vorrichtung nach einem der Ansprüche 1 bis 4, **dadurch gekennzeichnet**, daß die Hülse (2) ein Gewinde aufweist, dessen Gewindegänge mit einer komplementären ringförmigen Klaue (12b) an der Innenseite am Ende der konzentrischen Muffe (12), die entlang der erwähnten Hülse (2) gleitet, zusammenwirken.

7. Brausekopf-Vorrichtung nach einem der vorhergehenden Ansprüche mit einer Rückhaltevorrichtung nach Art eines Siebes (3) für Fremdkörper, die vom Wasser in der Leitung (1) mitgeführt werden, **dadurch gekennzeichnet,** daß das Sieb (3) in vorteilhafter Weise als Dichtung zwischen der genannten Leitung (1) und der genannten Hülse (2) dient.

## Claims

1. Sprinkling rose device adapted to equip showers, at the level of the outlet of a water pipe (1), wherein it comprises at least one deflector means (5) constituted by a plurality of peripheral vanes (7) of a central spindle (8), located coaxially in a first inner chamber (6), preferably cylindrical, that is arranged in a socket (2) tightly screwed at the end of said water pipe (1), said first chamber (6) being extended downwardly by a second inner chamber (9), cylindrical or conical, exiting in a calibrated nozzle (10), a perforated outlet plate (12a) forming the front face of a concentric sleeve (12) mounted slidably about said socket (2) and being able to be moved towards or away from in front of it.

2. A sprinkling rose device as defined by claim 1, wherein each vane (7) of the deflector means (5) has a lower scallop (7b) encouraging the regrouping of some swirling jets of water along the central spindle (8), wherein said central spindle (8) ends in a tip (8b) reconstituting said jets of water into a single, central, swirling jet (8) enabling the jet to be fed at its center.

3. A sprinkling rose device as defined by claim 1, wherein the central spindle (8) of the deflector means (5) is bored longitudinally to form a tube enabling the passage of a central, non-swirling, flow of water feeding the jet at its center.

4. A sprinkling rose device as defined by any of the preceding claims, wherein the perforated outlet plate (12a) forming the front face of concentric sleeve (12) comprises a central hole (13), preferably circular or oblong, surrounded by smaller peripheral holes (14).

5. A sprinkling rose device as defined by any of the preceding claims, wherein socket (2) is grooved, the grooves (2c) providing successive annular notches capable of receiving an annular claw (12b) being located in internal offsets at the tip of concentric sleeve (12) sliding along said socket (2).

6. A sprinkling rose device as defined by any of claims 1-4, wherein socket (2) is threaded, threads (2d) cooperating with a complementary annular claw (12b) located in internal offset at the tip of concentric sleeve (12), sliding along said socket (2).

7. A sprinkling rose device as defined by any of the preceding claims, comprising a stop means for the foreign bodies transported by water pipe (1), of the strainer (3) type, wherein said strainer (3) advantageously acts as the sealing joint between said pipe (1) and said socket (2).
